# EUROPÄISCHE PATENTSCHRIFT

(11) **EP 1 255 905 B1**
(45) Veröffentlichungstag und Bekanntmachung des Hinweises auf die Patenterteilung: **15.12.2004**
(21) Anmeldenummer: 01911532.8
(22) Anmeldetag: 25.01.2001
(51) Int. Cl.: E05F 15/12

(54) **BETÄTIGUNGSVORRICHTUNG**
OPERATING DEVICE
DISPOSITIF D'ACTIONNEMENT

(30) Priorität: 01.02.2000 DE 10004257
(43) Veröffentlichungstag der Anmeldung: 13.11.2002
(73) Patentinhaber: Sommer Antriebs- und Funktechnik GmbH, 73230 Kirchheim/Teck (DE)
(72) Erfinder: SOMMER, Uwe, 73230 Kirchheim-Teck (DE)
(74) Vertreter: Ruckh, Rainer Gerhard, Dr.
(86) Internationale Anmeldenummer: PCT/EP2001/000820
(87) Internationale Veröffentlichungsnummer: WO 2001/057350

(56) Entgegenhaltungen:
- EP-A- 0 632 181
- EP-A- 0 713 032
- EP-A- 0 799 961
- DE-A- 3 510 445

## Beschreibung

Die Erfindung betrifft eine Betätigungsvorrichtung gemäß dem Oberbegriff des Anspruchs 1.

Ein Drehtorantrieb wird bekanntlich als rohrförmiges Gebilde ausgeführt, das in horizontaler Lage an einem Ende mittels eines Drehlagers mit einem ortsfesten Punkt, vorzugsweise einem Torpfosten, drehbar verbunden ist, und am anderen Ende ein im Rohr gelagertes Zugmittel in Form einer Zugstange oder eines Schubrohrs aufweist, das mittels eines weiteren Drehlagers mit dem Torblatt drehbar verbunden ist. Am pfostenseitigen Ende des Drehtorantriebs befindet sich eine elektrische Motor-Getriebe-Einheit, die das Schubrohr mittels eines besonderen Kraftübertragungsmittels, vorzugsweise einer Spindel, antreibt. Mittels eines solchen Antriebs kann das Torblatt um eine vertikale Achse in Drehlagern des Torblatts verschwenkt werden.

Solche Drehtorantriebe müssen so aufgebaut sein, dass sie bei Stromausfall das Öffnen und Schließen des Torblatts von Hand ermöglichen. Zu diesem Zweck muss der Antrieb vom Torblatt entkuppelt werden können. Die einfachste Art der Entkupplung besteht darin, den Lagerbolzen vom Drehlager am torblattseitigen Ende des Zugmittels abzuziehen. Dies stößt jedoch dann auf Schwierigkeiten, wenn das Torblatt geschlossen ist und unter einem gewissen Zuhaltedruck steht.

Durch die DE-A1-29 28 666 ist ein Drehtorantrieb bekannt, bei dem zwischen einer Motor-Getriebe-Einheit und einem Schubrohr eine mechanische Kupplung in Form von zwei Kupplungsscheiben angeordnet ist, von denen die eine federbelastet und von der anderen Kupplungsscheibe mittels einer Betätigungsvorrichtung entkuppelbar ist, die mit einem von außen zugänglichen Schwenkhebel verbunden ist. Diese besondere Kupplung ist jedoch kompliziert aufgebaut und mit einem erheblichen Material- und Kostenaufwand verbunden.

Aus der EP-A1-0 857 845 ist eine Vorrichtung zur handbetätigten Entkupplung eines Torblatts von einem Torantrieb bekannt. Ein unter dem Torblatt angeordnetes Drehlager, dessen Achse mit der Schwenkachse des Torblatts übereinstimmt und mit einer Antriebseinheit drehbar verbunden ist, weist einen Kupplungshebel auf, der in eine mit der Unterkante des Torblatts verbundene und in Torblattbreitenrichtung verschiebbare Kupplungshülse eingreift. Die Kupplungshülse trägt Schlösser, mit denen der eingekuppelte Zustand des Kupplungshebels und der Kupplungshülse sicherbar ist. Nach dem Aufschließen der Schlösser lässt sich die Kupplungshülse durch Verschieben außer Eingriff mit dem Kupplungshebel bringen. Auch bei dieser Entkupplungslösung treten dann Schwierigkeiten auf, wenn das Torblatt im geschlossenen Zustand unter Druck steht.

Durch die DE-U1-88 15 823 ist ein Torantrieb bekannt, bei dem die Antriebswelle des Torantriebs mit der Motorabtriebswelle dadurch ein- und auskuppelbar ist, dass die Antriebswelle axial verschiebbar ist. Über einen Handgriff und einen Seilzug-Hebel-Mechanismus ist die axiale Verschiebung bewirkbar.

Ferner ist durch die DE U1-88 03 606 eine Antriebseinheit aus einer federbelasteten Antriebswelle mit Kegelrad bekannt, bei der eine ein weiteres Kegelrad aufweisende Antriebswelle eines handbetätigten Torantriebs dadurch aus- und einkuppelbar, dass die Antriebswelle axial verschiebbar ist und die Kegelräder miteinander in oder ausser Eingriff bringbar sind.

Bei den beiden vorstehend genannten Antrieben werden zur Notentriegelung besondere Hilfsmittel, wie Kupplungsglieder, Norgetriebe, Federn, Ketten oder Seile, benötigt, die zu erhöhten Herstellungskosten und besonderen Wartungsmaßnahmen führen.

Die Aufgabe der Erfindung besteht darin, einen Drehtorantrieb der im Oberbegriff des Anspruchs 1 genannten Art zu schaffen, mit dem eine Entkupplung der Motor-Getriebe-Einheit vom Torblatt in einfacher und leicht zu betätigender Weise möglich ist.

Diese Aufgabe wird mit den Merkmalen des Anspruchs 1 gelöst.

Daher ist nur der Aufwand einer Führungsschiene notwendig, mit deren Hilfe die Motor-Getriebe-Einheit verschiebbar und außer Eingriff mit der Spindel bringbar ist.

Gemäß einer weiteren Ausbildung ist ein Handgriff für die Verschiebung der Motor-Getriebe-Einheit vorgesehen. Dadurch ist die Verschiebung der Motor-Getriebe-Einheit einfacher.

Eine weitere Ausbildung der Erfindung bezieht sich auf einen Drehtorantrieb, der mit einem Gehäuseteil zur Aufnahme eines Teils der Motor-Getriebe-Einheit und des mit diesem verbindbaren Spindelendes versehen ist. Diese Ausbildung sieht vor, dass zwei Führungsschienen in Form von von außerhalb in den Gehäuseteil einführbaren Steckachsen in der Nähe des oberen Rands und in zwei gegenüberliegenden Wänden des Gehäuseteils gelagert sind, dass die steckseitenernen Lager für die Steckachsen mit Hülsen versehen sind, die mindestens die Länge des Verschiebeweges der Motor-Getriebe-Einheit aufweisen, und dass die Motor-Getriebe-Einheit auf den Steckachsen in deren Längsrichtung unverschiebbar festgelegt ist. Dadurch können die Steckachsen von außen zusammen mit der Motor-Getriebe-Einheit von Hand verschoben werden, wobei die Steckachsen in den Hülsen gleiten.

Gemäß einer weiteren Ausbildung der Erfindung ist als Handgriff ein die Steckachsen außerhalb des Gehäuseteils verbindender Bügel verwendet. Ein besonderer Handgriff wird dadurch vermieden.

Gemäß einer weiteren Ausbildung der Erfindung ist ein Schloss zur Arretierung von mindestens einer der Steckachsen im Steckverbindungszustand des Getriebeteils und der Spindel vorgesehen. Damit wird eine zufällige Entkupplung von Motor-Getriebe-Einheit und Spindel vermieden.

Eine weitere, vorteilhafte Ausbildung der Erfindung sieht vor, dass der Gehäuseteil und die Motor-Getriebe-Einheit durch eine Haube abgedeckt sind und dass das Schloss an der Haube angeordnet ist und gleichzeitig mit der Arretierung der Steckachse die Haube am Gehäuseteil verankert.

Gemäß einer weiteren, zweckmäßigen Ausbildung der Erfindung ist eine drehbare Riegellasche des Schlosses an ihrem freien Ende mit einer seitlichen Rastausnehmung zur Einrastung in einen mit dem Gehäuseteil verbundenen Stift versehen, wobei das freie Ende bei eingerasteter Riegellasche in einer radialen Ausnehmung einer der Steckachsen ruht.

Die Erfindung wird nun anhand eines Ausführungsbeispiels näher erläutert. Es zeigen:
- Fig. 1: eine perspektivische Ansicht eines Drehtorantriebs gemäß der Erfindung,
- Fig. 2: einen vergrößerten Längsschnitt durch den linken Gehäuseteil der Fig. 1 und die darin aufgenommenen Bauteile,
- Fig. 3: einen weiter vergrößerten Schnitt durch den linken Gehäuseteil der Fig. 1 und die darin aufgenommenen Bauteile, wobei die Motor-Getriebe-Einheit von der Spindel abgekuppelt ist,
- Fig. 4: einen der Fig. 3 ähnlichen Schnitt, wobei die Motor-Getriebe-Einheit mit der Spindel gekuppelt ist und die Haube getrennt dargestellt ist, und
- Fig. 5: einen Schnitt längs der Linie A-A in Fig. 2.

Der Drehtorantrieb 1 in Fig. 1 besteht aus einem im Wesentlichen rohrförmigen Gehäuse 2, das einen kastenförmigen Gehäuseteil 3 am linken Ende aufweist. Der Gehäuseteil 3 ist von einer kastenförmigen Haube 4 abgedeckt, dient zusammen mit der Haube 4 zur Aufnahme einer elektrischen Motor-Getriebe-Einheit 5 (Fig. 2) und ist endseitig mit Lagerbuchsen 6 versehen. Die Lagerbuchsen 6 sind Teil eines nicht weiter gezeigten Drehlagers, das an einem ortsfesten Punkt, vorzugsweise einem Torpfosten, angeordnet ist. Am Gehäuseteil 3 ist in Fig. 1 ein von Hand betätigbarer Notlösebügel 7 zu erkennen, der zum Kuppeln und Entkuppeln der Motor-Getriebe-Einheit 5 und einer Spindel 8 (Fig. 2) dient. Der Notlösebügel 7, ist mit zwei Steckachsen 9, 10 verbunden. Im Gehäuse 2 ist ein über die Spindel 8 angetriebenes Schubrohr 11 gelagert, das am torblattseitigen Ende mit einem Lagerauge 12 versehen ist. Dieses Lagerauge ist Teil eines weiter nicht dargestellten Drehlagers, das am Torblatt, beispielsweise in dessen Mitte, befestigt ist. Durch den Antrieb wird das Schubrohr 9 in Längsrichtung des Gehäuses 2 ein- und ausgefahren und damit das nicht dargestellte Torblatt geschlossen und geöffnet.

In den Längsschnitten der Figuren 2-4 ist die Anordnung der Steckachse 9 zu erkennen, die in der Nähe des oberen Rands 13 und an zwei gegenüberliegenden Wänden des Gehäuseteils 3 gelagert ist. Das torpfostenseitige Lager ist ein mit Dichtungen versehenes Doppellager 14, während das torblattseitige Lager 15 mit einer ins Innere des Gehäuseteils 3 ragenden Hülse 16 versehen ist, in die die Steckachse 9 aufnehmbar ist. Die Steckachsen 9, 10 und die Hülsen 16 verlaufen in derselben Längsrichtung wie die Spindel 8. Die Motor-Getriebe-Einheit 5 ist auf der Steckachse 9 (und 10), in dieser Längsrichtung unverschiebbar, festgelegt.

In den Figuren 2 und 4 ist der eingekuppelte Zustand der Motor-Getriebe-Einheit 5 dargestellt. Die Steckachsen 9, 10 sind mittels des Notlösebügels 7 voll in den Gehäuseteil 3 eingeführt. Ein Getriebeteil 17 der Motor-Getriebe-Einheit 5 ist dabei auf die Spindel 8 aufgesteckt. Zur kraftschlüssigen Verbindung von Getriebeteil 17 und Spindel 8 sind diese mit Zahnungen versehen (Fig. 5). Wird der Notlösebügel 7 gezogen, wie es in Fig. 3 dargestellt ist, so bewegt sich die Motor-Getriebe-Einheit 5 zusammen mit den Steckachsen 9, 10 soweit nach links, dass das Getriebeteil 17 außer Eingriff mit der Spindel 8 gerät. Dabei hat die Hülse 16 mindestens eine Länge, die der Verschiebungswegstrecke ent-spricht. Die Steckachse 9 bleibt daher in der Hülse 16 gehalten. Das Torblatt kann dann bei entkuppelter Motor-Getriebe-Einheit 5 von Hand leicht bewegt werden.

Wie weiter aus den Figuren 2-5 hervorgeht, ist in die torblattseitige Wand 18 der Haube 4 ein durch einen Schlüssel 19 zu betätigendes Schloss 20 eingebaut, das eine Riegellasche 21 aufweist. Die Riegellasche 21 ist an ihrem freien Ende mit einer seitlichen Rastausnehmung 22 versehen, in die ein mit der torblattseitigen Wand 23 des Gehäuseteils 3 fest verbundener Stift 24 einrastet, so dass die Haube 4 mit dem Gehäuseteil 3 verriegelt ist. Bei dieser Einrastung greift gleichzeitig das freie Ende der Riegellasche 21 in eine nicht dargestellte, radiale Ausnehmung der Steckachse 10 ein, so dass auch die Kupplung der Motor-Getriebe-Einheit 5 mit der Spindel 8 verriegelt ist. Wird das Schloss 20 aufgeschlossen (Fig. 3), so kann die Haube 4 für Wartungszwecke der Motor-Getriebe-Einheit 5 abgenommen werden.

Die Motor-Getriebe-Einheit 5 steckt damit direkt auf der Spindel 8 und wird zur Notentriegelung von dieser abgezogen. Diese Einheit 5 wird während der Handbetätigung des Tores nicht bewegt, das heißt, die Reihung im Getriebe muss nicht überwunden werden. Die Entriegelung ist in jeder Torposition leicht möglich, da diese Einheit 5 in axialer Richtung von der Spindel 8 ausgerückt wird. An Entriegelungsstelle treten keine mechanischen Verspannungen auf, wie es bei einer am Tor angebrachten Notentriegelung ist, wo das Tor mit eigenem Druck zugepresst wird

## Patentansprüche

1. Betätigungsvorrichtung mit einem rohrförmigen, an einem Ende mit einem ortsfesten Punkt drehbar verbundenen Gehäuse (2), einer an diesem Ende angeordneten Motor-Getriebe-Einheit (5) und einer im Gehäuse gelagerten Spindel (8), auf deren einem Ende ein Getriebeteil (17)der Motor-Getriebe-Einheit kraftschlüssig aufgesteckt ist und die ein im Gehäuse gelagertes und mit einem Drehtorblatt drehbar verbundenes Schubrohr (3) antreibt,
**dadurch gekennzeichnet,**
**dass** die Motor-Getriebe-Einheit (5) an oder mit mindestens einer in gleicher Richtung wie die Spindel (8) verlaufenden Führungsschiene (9, 10) derart verschiebbar angeordnet ist, dass die Steckverbindung zwischen Getriebeteil (17) und Spindel (8) lösbar ist.

2. Betätigungsvorrichtung nach Anspruch 1,
**dadurch gekennzeichnet,**
**dass** ein Handgriff (7) für die Verschiebung der Motor-Getriebe-Einheit (5) vorgesehen ist.

3. Betätigungsvorrichtung nach Anspruch 1 oder 2 mit einem Gehäuseteil (3) zur Aufnahme eines Teils der Motor-Getriebe-Einheit (5) und des mit diesem verbindbaren Spindelendes (8),
**dadurch gekennzeichnet,**
**dass** zwei Führungsschienen in Form von von außerhalb in den Gehäuseteil (3) einführbaren Steckachsen (9, 10) in der Nähe des oberen Rands (13) und in zwei gegenüberliegenden Wänden des Gehäuseteils (3) gelagert sind, dass die steckseitenfernen Lager (15) für die Steckachsen (9, 10) mit Hülsen (16) versehen sind, die mindestens die Länge des Verschiebeweges der Motor-Getriebe-Einheit (5) aufweisen, und dass die Motor-Getriebe-Einheit (5) auf den Steckachsen (9, 10) in deren Längsrichtung unverschiebbar festgelegt ist.

4. Betätigungsvorrichtung nach den Ansprüchen 2 und 3,
**dadurch gekennzeichnet,**
**dass** als Handgriff ein die Steckachsen (9, 10) außerhalb des Gehäuseteils (3) verbindender Bügel (7) verwendet ist.

5. Betätigungsvorrichtung nach Anspruch 3 oder 4,
**dadurch gekennzeichnet,**
**dass** ein Schloss (20) zur Arretierung von mindestens einer (10) der Steckachsen (9, 10) im Steckverbindungszustand des Getriebeteils (17) und der Spindel (8) vorgesehen ist.

6. Betätigungsvorrichtung nach Anspruch 5,
**dadurch gekennzeichnet,**
**dass** der Gehäuseteil (3) und die Motor-Getriebe-Einheit (5) durch eine Haube (4) abgedeckt sind und dass das Schloss (20) an der Haube (4) angeordnet ist und gleichzeitig mit der Arretierung der Steckachse (10) die Haube (4) am Gehäuseteil (3) verankert.

7. Betätigungsvorrichtung nach Anspruch 6,
**dadurch gekennzeichnet,**
**dass** eine drehbare Riegellasche (21) des Schlosses (20) an ihrem freien Ende mit einer seitlichen Rastausnehmung (22) zur Einrastung in einen mit dem Gehäuseteil (3) verbundenen Stift (24) versehen ist, wobei das freie Ende bei eingerasteter Riegellasche (21) in einer radialen Ausnehmung einer (10) der Steckachsen (9, 10) ruht.

## Claims

1. Actuating device with a tubular housing (2) rotatably connected at one end with a stationary point, a motor/gear unit (5) arranged at this end and a spindle (8), which is mounted in the housing and on one end of which a gear part (17) of the motor/gear unit is plugged in force-locking manner, the spindle driving a torque tube (11) which is mounted in the housing and rotatably connected with a revolving door leaf, **characterised in that** the motor/gear unit (5) is displaceably arranged at or with at least one guide rail (9, 10), which extends in the same direction as the spindle (8), in such a manner that the plug connection between gear part (17) and spindle (8) is releasable.

2. Actuating device according to claim 1, **characterised in that** a handle (7) for displacement of the motor/gear unit (5) is provided.

3. Actuating device according to claim 1 or 2 with a housing part (3) for receiving a part of the motor/gear unit (5) and of the spindle end (8) connectible therewith, **characterised in that** two guide rails in the form of plug axles (9, 10), which are insertable from outside into the housing part (3), are mounted in the vicinity of the upper edge (13) and in two mutually opposite walls of the housing part (3), that the bearings (15), which are remote from the plug side, for the plug axles (9, 10) are provided with sleeves (16) which have at least the length of the displacement path of the motor/gear unit (5), and that the motor/gear unit (5) is fixed on the plug axles (9, 10) to be non-displaceable in the longitudinal direction thereof.

4. Actuating device according to claims 2 and 3, **characterised in that** a yoke (7) connecting the plug axles (9, 10) outside the housing part (3) is used as handle.

5. Actuating device according to claim 3 or 4, **characterised in that** a lock (20) for locking at least one (10) of the plug axles (9, 10) in the plug connection state of the gear part (17) and the spindle (8) is provided.

6. Actuating device according to claim 5, **characterised in that** the housing part (3) and the motor/gear unit (5) are covered by a hood (4) and that the lock (20) is arranged at the hood (4) and the hood (4) is fixed to the housing part (3) simultaneously with the locking of the plug axle (10).

7. Actuating device according to claim 6, **characterised in that** a rotatable locking strap (21) of the lock (20) is provided at its free end with a lateral detent recess (22) for detenting in a pin (24) connected with the housing part (3), wherein the free end rests in a radial recess of one (10) of the plug axles (9, 10) when the locking strap (21) is detented.

## Revendications

1. Dispositif d'actionnement, avec un boîtier tubulaire (2) relié à rotation à une extrémité à un point fixe, un ensemble moteur-transmission (5) disposé à cette extrémité, et une broche (8) montée dans le boîtier, sur une extrémité de laquelle est emboîtée à force une partie de transmission (17) de l'ensemble moteur-transmission et qui entraîne un tube de poussée (11) monté dans le boîtier et relié à rotation à un vantail de portail pivotant,
**caractérisé en ce que** l'ensemble moteur-transmission (5) est disposé à coulissement, sur ou avec au moins une glissière (9, 10) s'étendant dans la même direction que la broche (8), de telle sorte que l'assemblage par emboîtement entre la partie de transmission (17) et la broche (8) est libérable.

2. Dispositif d'actionnement selon la revendication 1, **caractérisé en ce qu'**il est prévu une poignée (7) pour le coulissement de l'ensemble moteur-transmission (5).

3. Dispositif d'actionnement selon la revendication 1 ou 2, avec une partie de boîtier (3) pour recevoir une partie de l'ensemble moteur-transmission (5) et de l'extrémité de broche (8) pouvant être reliée à ce dernier,
**caractérisé en ce que** deux glissières sous la forme d'axes à emboîtement (9, 10) pouvant être introduits de l'extérieur dans la partie de boîtier (3) sont montées à proximité du bord supérieur (13) et dans deux parois opposées de la partie de boîtier (3), **en ce que** les paliers (15), éloignés du côté d'emboîtement, pour les axes à emboîtement (9, 10) sont pourvus de manchons (16) qui présentent au moins la longueur de la course de coulissement de l'ensemble moteur-transmission (5), et **en ce que** l'ensemble moteur-transmission (5) est fixé en position sur les axes à emboîtement (9, 10) sans possibilité de coulissement dans la direction longitudinale.

4. Dispositif d'actionnement selon les revendications 2 et 3, **caractérisé en ce qu'**on utilise comme poignée un étrier (7) reliant les axes à emboîtement (9, 10) en dehors de la partie de boîtier (3).

5. Dispositif d'actionnement selon la revendication 1, **caractérisé en ce qu'**il est prévu un verrou (20) pour bloquer au moins un (10) des axes à emboîtement (9, 10) dans l'état d'assemblage emboîté de la partie de transmission (17) et de la broche (8).

6. Dispositif d'actionnement selon la revendication 5, **caractérisé en ce que** la partie de boîtier (3) et l'ensemble moteur-transmission (5) sont recouverts par un capot (4), et **en ce que** le verrou (20) est disposé sur le capot (4) et ancre le capot (4) sur la partie de boîtier (3) en même temps qu'il bloque l'axe à emboîtement (10).

7. Dispositif d'actionnement selon la revendication 6, **caractérisé en ce qu'**une patte de verrouillage rotative (21) du verrou (20) est pourvue à son extrémité libre d'un évidement latéral d'enclenchement (22) destiné à s'enclencher dans un ergot (24) assemblé à la partie de boîtier (3), l'extrémité libre, lorsque la patte de verrouillage (21) est enclenchée, reposant dans un évidement radial d'un (10) des axes à emboîtement (9, 10).
